# EUROPÄISCHE PATENTSCHRIFT

(11) **EP 4 240 535 B1**
(45) Veröffentlichungstag und Bekanntmachung des Hinweises auf die Patenterteilung: **01.07.2026**
(21) Anmeldenummer: 21810553.4
(22) Anmeldetag: 09.11.2021
(51) Int. Cl.: B04B 1/20

(54) **ZENTRIFUGENSCHNECKE UND VOLLMANTELSCHNECKENZENTRIFUGE**
CENTRIFUGAL SCREW, AND SOLID BOWL SCREW CENTRIFUGE
VIS SANS FIN DE CENTRIFUGEUSE ET CENTRIFUGEUSE À VIS À BOL PLEIN

(30) Priorität: 09.11.2020 DE 102020129483
(43) Veröffentlichungstag der Anmeldung: 13.09.2023
(73) Patentinhaber: Flottweg SE, 84137 Vilsbiburg (DE)
(72) Erfinder: HIERMER, Alfred, 84149 Velden (DE); FRÄNKEL, Lothar, 84175 Gerzen (DE); SCHROFT, Daniel, 84175 Gerzen (DE); BICHLMEIER, Stefan, 84144 Geisenhausen (DE)
(74) Vertreter: Meissner Bolte Partnerschaft mbB
(86) Internationale Anmeldenummer: PCT/EP2021/081102
(87) Internationale Veröffentlichungsnummer: WO 2022/096745

(56) Entgegenhaltungen:
- EP-A1- 2 551 020
- EP-A2- 0 602 766
- WO-A1-2010/142300
- WO-A1-2016/019944
- DE-A1- 1 815 199
- DE-B- 1 020 575

## Beschreibung

Die Erfindung betrifft eine Zentrifugenschnecke mit einer Schneckennabe und einer mit der Schneckennabe verbundenen Schneckenwendel, wobei die Schneckennabe in Längsrichtung einen zylindrischen Längsabschnitt und einen feststoffaustragsseitigen Abschnitt aufweist, gemäß Oberbegriff des Patentanspruches 1. Des Weiteren betrifft die Erfindung eine Vollmantelschneckenzentrifuge gemäß Patentanspruch 11.

Vollmantelschneckenzentrifugen sind durch eine Trommel mit geschlossenem bzw. vollem Mantel gekennzeichnet. Die Trommel wird mit hoher Drehzahl gedreht, wodurch ein sich in der Trommel befindliches mehrphasiges Gemisch in zumindest eine schwere Phase und eine leichte Phase getrennt werden kann. Die schwere Phase ist in der Regel eine feste Phase, die mittels einer Schnecke, d. h. einer Zentrifugenschnecke, aus der Trommel herausgefördert wird. Dazu ist die Schnecke in der Trommel relativ zu der Trommel drehbar gelagert und weist eine Schneckenwendel auf. Die Schneckenwendel ist um eine Schneckennabe angeordnet.

Die Schneckenwendel streicht entlang der Innenseite bzw. inneren Mantelfläche der Trommel und fördert somit das Gut der schweren Phase zu einem axialen Endbereich der Trommel. Am Ende der Trommel wird das Gut der schweren Phase aus der Trommel herausgefördert. Das zu klärende, mehrphasige Gemisch befindet sich also zwischen der Innenseite der Trommel und der Schneckennabe.

In bestimmten Vollmantelschneckenzentrifugen wird, insbesondere aus klärtechnischen Gründen, eine große Teichtiefe angestrebt. Zugleich ist die Teichtiefe aber durch den Durchmesser der Schneckennabe und sich dort ergebende Auftriebs- und Ablagerungseffekte des zu klärenden Gemisches bzw. der leichten Phase begrenzt.

In WO 2010/142300 A1 wird eine Vollmantel-Schneckenzentrifuge mit einem Einlaufbereich am feststoffaustragsseitigen Abschnitt offenbart. Im Einlaufbereich ist ein Zufuhrbeschleuniger ausgebildet, um das zu bearbeitende Gut über den Einlassbereich beschleunigt in die Trennkammer zuzuführen.

Aus EP 0 602 766 A2 ist eine Dekanter-Zentrifuge mit einer Nabe bekannt, die größtenteils aus Vollmaterial gefertigt ist, wobei sich Stützrippen am Außenumfang der Nabe befinden. An diesen Stützrippen ist eine Schneckenwendel befestigt. Die Einlaufkammer grenzt direkt am feststoffaustragsseitigen Abschnitt der Schneckennabe an.

Aus DE 18 15 199 A1 und DE 10 20 575 B ist es jeweils bekannt in einer rohrförmigen Nabe lediglich kleine kreisrunde Öffnungen auszubilden.

In EP 2 551 020 A1 wird ein Schneckennabe mit rechteckigen Durchlassöffnungen offenbart.

Aus der WO 2016/019944 A1 ist eine Vollmantelschneckenzentrifuge mit einer Schneckennabe bekannt, die einen zylindrischen Abschnitt mit einer Gitterstruktur aufweist. Der zylindrische Abschnitt ist vollständig aus der Gitterstruktur gebildet. Die Gitterstruktur ist im Wesentlichen aus Längsstäben gebildet, so dass das zu klärende Medium durch Öffnungen zwischen den Längsstäben in den Trommelraum bzw. Trennraum fließen kann. Eine derartige Struktur, die lediglich aus Längsstäben gebildet ist, weist nachteilig eine unzureichende Torsionssteifigkeit auf. Ferner wirken im Betrieb auf die Längsstäbe hohe Fliehkräfte, so dass das Laufverhalten der Schneckennabe negativ beeinflusst wird.

Zur Erhöhung der Steifigkeit der Schneckennabe kommen Versteifungen in Form von Schrägstreben im Inneren des zylindrischen Abschnitts zum Einsatz. Derartige Schrägstreben können lediglich unter hohem Richt- und Schweißaufwand verbaut werden, wodurch die Gesamtkosten im Zusammenhang mit der Konstruktion der Schneckennabe erhöht sind. Da die Schrägstreben im Inneren des zylindrischen Abschnittes angeordnet sind, weist die Schneckennabe ferner eine verschlechterte Materialausnutzung auf.

Der Erfindung liegt daher die Aufgabe zu Grunde, eine Zentrifugenschnecke bereitzustellen, die durch einen verbesserten konstruktiven Aufbau eine erhöhte Steifigkeit und zugleich verbesserte Strömungseigenschaft aufweist, sowie vereinfacht herzustellen ist. Ferner liegt der Erfindung die Aufgabe zu Grunde, eine Vollmantelschneckenzentrifuge anzugeben.

Erfindungsgemäß wird diese Aufgabe im Hinblick auf die Zentrifugenschnecke durch den Gegenstand des Anspruchs 1 gelöst. Hinsichtlich der Vollmantelschneckenzentrifuge wird die Aufgabe durch den Gegenstand des Anspruches 11 gelöst. Die Unteransprüche umfassen mindestens zweckmäßige Ausgestaltungen und Weiterbildungen.

Konkret wird die Aufgabe durch eine Zentrifugenschnecke mit einer Schneckennabe und einer mit der Schneckennabe verbundenen Schneckenwendel gelöst, wobei die Schneckennabe in Längsrichtung mindestens einen zylindrischen Längsabschnitt und einen feststoffaustragsseitigen Abschnitt aufweist.

Die Schneckenwendel kann direkt mit der Schneckennabe verbunden sein. Ein Verbinden der Schneckenwendel mit der Schneckennabe kann beispielsweise stoffschlüssig erfolgen. Des Weiteren ist es möglich, dass die Schneckenwendel mit der Schneckennabe einstückig ausgebildet ist, so dass das Verbinden der Schneckenwendel mit der Schneckennabe bereits beim Herstellungsprozess und beim Herstellen der einzelnen Komponenten der Zentrifugenschnecke erfolgt.

Erfindungsgemäß ist im zylindrischen Längsabschnitt lediglich abschnittsweise eine offene Wandungsstruktur ausgebildet, wobei sich die offene Wandungsstruktur im zylindrischen Längsabschnitt höchstens über eine Länge von 50 % der Gesamtlänge des zylindrischen Längsabschnitts erstreckt.

Bei einer derartigen Ausführung eines zylindrischen Längsabschnittes wird zum einen der Vorteil erreicht, dass zumindest abschnittsweise ein Eintritt der Schneckennabe in das zu klärende Gut ermöglicht wird. Die Strömungseigenschaften innerhalb einer Vollmantelschneckenzentrifuge werden somit verbessert. Zum anderen kann ein Aufbau einer Schneckennabe zur Verfügung gestellt werden, die eine erhöhte Steifigkeit aufweist.

Die Längsrichtung der Schneckennabe wird im Wesentlichen durch die Längsachse der Schneckennabe definiert. Die Längsrichtung verläuft parallel zur Längsachse der Schneckennabe. Die Längsachse einer Schneckennabe ist die Achse, um die sich die Schneckennabe bei Verwendung dreht. Die Längsachse der Schneckennabe kann auch als Rotationsachse bezeichnet werden.

Die Längsrichtung ist vorzugsweise als die Richtung des Transportes des Feststoffaustrages definiert.

In Längsrichtung weist die Schneckennabe der erfindungsgemäßen Zentrifugenschnecke mindestens zwei unterschiedliche Abschnitte auf. Ein erster Abschnitt ist der zylindrische Längsabschnitt. Ein weiterer Abschnitt ist der feststoffaustragsseitige Abschnitt.

Der feststoffaustragsseitige Abschnitt kann mindestens ein Ende der Schneckennabe bilden. Es ist auch möglich, dass der feststoffaustragsseitige Abschnitt ein Ende der Schneckennabe umfasst.

Im zylindrischen Längsabschnitt ist lediglich abschnittsweise eine offene Wandungsstruktur ausgebildet. Die offene Wandungsstruktur erstreckt sich im zylindrischen Längsabschnitt höchstens über eine Länge von 50 % der Gesamtlänge des zylindrischen Längsabschnitts. Mit anderen Worten sind mindestens 50 % der Gesamtlänge des zylindrischen Längsabschnittes aus einer anderen, vorzugsweise im Wesentlichen geschlossenen, Wandungsstruktur gebildet. Bei einer geschlossenen Wandungsstruktur handelt es sich beispielsweise um eine rohrförmige Wandungsstruktur. Die geschlossene Wandungsstruktur kann vereinzelte Öffnungen aufweisen. Der Anteil von vereinzelten Öffnungen in der geschlossenen Wandungsstruktur ist jedoch nicht derart hoch wie im Bereich der offenen Wandungsstruktur.

Als eine offene Wandungsstruktur ist insbesondere eine derartige Wandungsstruktur zu verstehen, die im betreffenden Abschnitt des zylindrischen Längsabschnitts eine hohe Anzahl von Öffnungen und/oder eine insgesamt große Öffnungsfläche aufweist. Als Öffnungsfläche ist insbesondere die Summe aller Einzel-Öffnungsflächen von einzelnen Öffnungen im betreffenden Abschnitt zu verstehen. Mit anderen Worten muss es sich bei der Öffnungsfläche nicht um eine zusammenhängende einzelne Öffnungsfläche handeln.

Vorzugweise ist der Wert der Öffnungsfläche größer als der Wert der geschlossenen Fläche. Als geschlossene Fläche ist der Anteil der Wandungsstruktur zu verstehen, der geschlossen ist und keinen Materialdurchlass vom Schneckennabeninneren nach außen (oder umgekehrt) ermöglicht. Weiter vorzugsweise ist als geschlossene Fläche insbesondere die Summe aller einzelnen geschlossenen Flächen im betreffenden Abschnitt zu verstehen.

Als eine offene Wandungsstruktur ist eine derartige Wandungsstruktur der Schneckennabe zu verstehen, die in radialer Richtung einen hohen Anteil an Öffnungen aufweist. Der Anteil an Öffnungen ist höher als der Anteil an geschlossenen Flächen. Der Anteil an Öffnungen in radialer Richtung der Schneckennabe beträgt mindestens 65 % an der gesamten Wandungsstruktur in radialer Richtung.

Besonders bevorzugt ist der beschriebene Anteil an Öffnungen in radialer Richtung über die gesamte Längserstreckung der offenen Wandungsstruktur hinweg ausgebildet.

Als der Abschnitt der offenen Wandungsstruktur ist bevorzugt lediglich ein derartiger Abschnitt einer Schneckennabe zu verstehen, der mindestens eines der vorangegangenen Anteile von Öffnungen und/oder geschlossenen Flächen aufweist.

Als Längserstreckung ist im Sinne der Erfindung eine Erstreckung eines Bauteils, eines Abschnitts, usw. zu verstehen, die im Wesentlichen in Richtung, vorzugsweise parallel, zur Längsachse der Zentrifugenschnecke und/oder der Vollmantelschneckenzentrifuge verläuft.

In einer bevorzugten Ausführungsform der Erfindung erstreckt sich die offene Wandungsstruktur im zylindrischen Längsabschnitt höchstens über eine Länge von 45 % der Gesamtlänge des zylindrischen Längsabschnittes, insbesondere höchstens über eine Länge von 35 % der Gesamtlänge des zylindrischen Längsabschnitts, besonders bevorzugt höchstens über eine Länge von 25 % der Gesamtlänge des zylindrischen Längsabschnittes.

Mit anderen Worten sind in den bevorzugten Ausführungsformen 55 % der Gesamtlänge des zylindrischen Längsabschnittes als geschlossene Wandungsstruktur, insbesondere 65 % der Gesamtlänge des zylindrischen Längsabschnittes, insbesondere 75 % der Gesamtlänge des zylindrischen Längsabschnittes, als geschlossene Wandungsstruktur ausgebildet.

Die angegebenen Verhältnisse hinsichtlich des Anteils einer offenen Wandungsstruktur am zylindrischen Längsabschnitt stellen optimale Verhältnisse hinsichtlich einer zu erzielenden Verbesserung der Strömungseigenschaften und gleichzeitiger Verbesserung der Steifigkeit der Schneckennabe dar.

Vorzugsweise erstreckt sich die offene Wandungsstruktur im zylindrischen Längsabschnitt mindestens über eine Länge von mindestens 10 % der Gesamtlänge des zylindrischen Längsabschnitts, insbesondere über eine Länge von mindestens 15 % der Gesamtlänge des zylindrischen Längsabschnitts, insbesondere über eine Länge von mindestens 20 % der Gesamtlänge des zylindrischen Längsabschnitts

Weiter bevorzugt erstreckt sich die offene Wandungsstruktur im zylindrischen Längsabschnitt über eine Länge von 10 % bis 45 % der Gesamtlänge des zylindrischen Längsabschnitts, insbesondere über eine Länge von 15 % bis 40 % der Gesamtlänge des zylindrischen Längsabschnitts, weiter bevorzugt über eine Länge von 20 % bis 35 % der Gesamtlänge des zylindrischen Längsabschnitts.

Die angegebenen Bereichsangaben hinsichtlich der Erstreckung des Anteils einer offenen Wandungsstruktur am zylindrischen Längsabschnitt stellen optimale Erstreckungsanteile hinsichtlich einer zu erzielenden Verbesserung der Strömungseigenschaften bei gleichzeitiger Verbesserung der Steifigkeit der Schneckennabe dar.

In einer bevorzugten Ausführungsform der Erfindung ist die offene Wandungsstruktur von beiden Enden der Schneckennabe beabstandet. Besonders bevorzugt ist die offene Wandungsstruktur als ein Mittelsegment ausgebildet. Bei einer derartigen Ausführungsform der Erfindung ist die offene Wandungsstruktur im Wesentlichen zwischen dem feststoffaustragsseitigen Abschnitt der Schneckennabe und dem zum feststoffaustragsseitigen Abschnitt gegenüberliegenden Ende der Schneckennabe ausgebildet.

Die offene Wandungsstruktur ist vom feststoffaustragsseitigen Abschnitt beabstandet ausgebildet. Hierbei ist die offene Wandungsstruktur derart im zylindrischen Längsabschnitt ausgebildet, dass der zylindrische Längsabschnitt selbst zwei Abschnitte mit einer geschlossenen Wandungsstruktur aufweist, wobei das Mittelsegment zwischen den beiden Abschnitten, die eine geschlossene Wandungsstruktur aufweisen, ausgebildet ist.

Die offene Wandungsstruktur ist zwischen einem ersten Abschnitt einer geschlossenen Wandungsstruktur und einem zweiten Abschnitt einer geschlossenen Wandungsstruktur ausgebildet. Dies ermöglicht zum einen eine besonders hohe Biege- und Torsionsfestigkeit. Zum anderen kann die Schneckennabe im Bereich der offenen Wandungsstruktur in das zu bearbeitende Material eintauchen. Bei einer derartigen Ausführungsform der Erfindung ist der Abschnitt mit einer geschlossenen Wandungsstruktur, der zum feststoffaustragsseitigen Abschnitt der Schneckennabe weist, vorzugsweise kürzer als der Abschnitt der Schneckennabe mit geschlossener Wandungsstruktur, der in Richtung des zweiten Endes der Schneckennabe weist.

In einer weiteren Ausführungsform der Erfindung ist es möglich, dass die offene Wandungsstruktur als ein derartiges Mittelsegment ausgebildet ist, das insbesondere im Bereich der, die Gesamtlänge der Schneckennabe in zwei gleich große Abschnitte teilenden Senkrechte angeordnet ist. Mit anderen Worten liegt diese beschriebene Senkrechte im Mittelsegment der Schneckennabe.

Die offene Wandungsstruktur weist einen größeren Außendurchmesser als benachbarte Abschnitte der Schneckennabe auf. Insbesondere ist es möglich, dass die offene Wandungsstruktur den größten Außendurchmesser der Schneckennabe aufweist. Bei einer derartigen Ausführungsform der Erfindung kann die offene Wandungsstruktur tiefer in das zu klärende oder separierende Medium im Trommelraum oder Trennraum eintauchen.

Mit anderen Worten kann die offene Wandungsstruktur über den Außendurchmesser der benachbarten Abschnitte der Schneckennabe hinausstehen bzw. hinausragen. Bei einer derartigen Ausführungsform der Erfindung ist die offene Wandungsstruktur vorzugsweise aus Längsstäben gebildet, so dass die Längsstäbe dieser offenen Wandungsstruktur über die Wandungsstruktur der benachbarten Abschnitte hinausstehen. Bei den benachbarten Abschnitten der Schneckennabe kann es sich insbesondere um Teilbereiche einer geschlossenen Wandungsstruktur handeln. Des Weiteren ist es möglich, dass ein benachbarter Abschnitt der Schneckennabe bei dieser Ausführungsform der feststoffaustragsseitige Abschnitt der Schneckennabe ist.

Ein Verhältnis eines/des Außendurchmessers der offenen Wandungsstruktur zum Außendurchmesser der Schneckenwendel beträgt vorzugsweise 0,8 - 0,4, insbesondere 0,7 - 0,4, besonders bevorzugt 0,4. Der Außendurchmesser der Schneckenwendel betrifft den Außendurchmesser der Zentrifugenschnecke, der durch die radial außenliegende Wendelspitze der Schneckenwendel gebildet wird.

Bei der Ausführungsform der Erfindung, wonach die offene Wandungsstruktur einen größeren Außendurchmesser als benachbarte Abschnitte der Schneckennabe aufweist, kann das Verhältnis des Außendurchmessers der offenen Wandungsstruktur zum Außendurchmesser der Schneckenwendel 0,8 - 0,6, insbesondere 0,7- 0,6, besonders bevorzugt 0,6 betragen.

Insbesondere ist es möglich, dass der erläuterte größere Außendurchmesser im Wesentlichen lediglich in dem Abschnitt des zylindrischen Längsabschnitts ausgebildet ist, der die offene Wandungsstruktur aufweist.

Zur Befestigung oder Verbindung der offenen Wandungsstruktur mit vergrößertem oder größerem Außendurchmesser an den benachbarten Abschnitten des zylindrischen Längsabschnitts ist der vergrößerte Außendurchmesser auch an den jeweiligen angrenzenden Enden der benachbarten Abschnitte des zylindrischen Längsabschnitts ausgebildet. Diese Befestigungs- oder Verbindungsbereiche sind jedoch möglichst gering zu halten.

Die Längserstreckung der jeweiligen (einzelnen) Befestigungs- oder Verbindungsbereiche beträgt maximal 20 % der Gesamtlängserstreckung des Bereichs mit vergrößertem oder größerem Außendurchmesser.

Die angegebenen Angaben hinsichtlich der maximalen Längserstreckung der Befestigungs- oder Verbindungsbereiche stellen optimale Längserstreckungsanteile hinsichtlich einer zu erzielenden Verbesserung der Strömungseigenschaften und Trennwirkung hinsichtlich des Bereichs mit vergrößertem oder größerem Außendurchmesser bei gleichzeitiger Ermöglichung einer ausreichenden Befestigung der offenen Wandungsstruktur an den benachbarten Abschnitten des zylindrischen Längsabschnitts dar.

Die angegebenen Verhältnisse zeigen, dass die offene Wandungsstruktur relativ nahe an der Wendelspitze der Schneckenwendel positioniert ist. Bei einem derartigen Verhältnis des Außendurchmessers der offenen Wandungsstruktur zum Außendurchmesser der Schneckenwendel kann ein besonders tiefes Eintauchen der Schneckennabe in das zu klärende bzw. trennende Gemisch erfolgen.

Die offene Wandungsstruktur kann mit mehreren in Längsrichtung der Schneckennabe verlaufenden Stäben gebildet sein. Die in Längsrichtung verlaufenden Stäbe sind vorzugsweise auf einem gedachten Kreis angeordnet. In einer Ausführungsform der Erfindung entspricht der Durchmesser des gedachten Kreises dem Durchmesser der benachbarten Abschnitte der Schneckennabe.

Bei Ausbilden einer derartigen offenen Wandungsstruktur, die einen größeren Außendurchmesser als benachbarte Abschnitte der Schneckennabe aufweist, kann der gedachte Kreis einen größeren Durchmesser aufweisen als der Außendurchmesser der benachbarten Abschnitte der Schneckennabe.

Ein derartiger Abschnitt einer offenen Wandungsstruktur kann derart ausgebildet sein, dass die Längsstäbe an ihren Enden jeweils an einer Art Querscheibe befestigt sind. Es ist auch möglich, dass die Längsstäbe an einem Ende an einer Art Querscheibe befestigt sind.

Des Weiteren ist es möglich, dass die Längsstäbe an ihren Enden an benachbarten Abschnitten der Schneckennabe befestigt sind. In diesem Fall können die Querscheiben einen abstützenden Abschluss der beiden benachbarten Abschnitte der Schneckennabe darstellen.

Es ist möglich, dass beide Querscheiben als geschlossene Scheiben ausgebildet sind. Des Weiteren ist es möglich, dass mindestens eine Querscheibe als geschlossene Querscheibe ausgebildet ist. Dies betrifft sowohl den Fall, in dem die Längsstäbe zumindest an einer Seite mit einer Querscheibe verbunden sind, als auch den Fall, in dem die Längsstäbe beidseits an benachbarten Abschnitten der Schneckennabe befestigt sind.

Wiederum ist es möglich, dass, sofern die Wandungsstruktur in einem Einlaufbereich der Zentrifugenschnecke ausgebildet ist, eine Querscheibe eine Durchlassöffnung aufweist. Diese Durchlassöffnung kann beispielsweise zum Durchführen eines Einlaufrohrs dienen.

Es ist möglich, dass die offene Wandungsstruktur eine Querscheibe aufweist. Eine derartige Querscheibe kann derart ausgebildet sein, dass an 75 % aller vom Mittelpunkt zum Querscheibenumfang gedachten Kreislinien der Querscheibe zumindest abschnittsweise mindestens eine Öffnung ausgebildet ist. Bei den gedachten Kreislinien handelt es sich um alle Kreislinien, die in der radialen Erstreckung zwischen dem Mittelpunkt zum Querscheibenumfang ausgebildet sein können.

Vorzugsweise ist in den theoretischen bzw. gedachten Ausbildungen zwischen den Kreislinien lediglich ein Abstand von 5 mm, insbesondere von 2 mm, insbesondere von 1 mm, insbesondere von 0,5 mm, ausgebildet. Bei einer derartigen Betrachtung der Kreislinien ist der Abstand zwischen den Kreislinien vorzugsweise gleich groß ausgebildet.

Als Querscheibe einer Zentrifugenschnecke ist eine derartige Scheibe zu verstehen, die quer zur Längsachse der Schneckennabe ausgebildet ist. Die Querscheibe dient insbesondere zur Stabilisierung der Schneckennabe bzw. des Teils der Schneckennabe, die eine offene Wandungsstruktur aufweist. Eine Querscheibe kann auch als Stützscheibe bezeichnet werden.

Ausgehend vom Mittelpunkt in Richtung des Querscheibenumfanges weist die Querscheibe gedachte Kreislinien auf. An mindestens 75 % aller gedachten Kreislinien ist zumindest abschnittsweise eine Öffnung bzw. ein Abschnitt einer Öffnung ausgebildet.

Mit anderen Worten ist in mindestens 75 % des gesamten Durchmesserbereichs der Querscheibe zumindest abschnittsweise über den jeweiligen Durchmesser hinweg mindestens eine Öffnung oder mindestens ein Teilabschnitt einer Öffnung ausgebildet. Mit anderen Worten ist auf mindestens 75 % aller Durchmesser der Querscheibe zumindest abschnittsweise über den jeweiligen Durchmesser hinweg mindestens eine Öffnung oder mindestens ein Teilabschnitt einer Öffnung ausgebildet.

In einer weiteren Ausführungsform der Erfindung ist in mindestens 85 % des gesamten Durchmesserbereichs der Querscheibe zumindest abschnittsweise über den jeweiligen Durchmesser hinweg mindestens eine Öffnung oder mindestens ein Teilabschnitt einer Öffnung ausgebildet. Mit anderen Worten ist auf mindestens 85 % aller Durchmesser der Querscheibe zumindest abschnittsweise über den jeweiligen Durchmesser hinweg mindestens eine Öffnung oder mindestens ein Teilabschnitt einer Öffnung ausgebildet.

In einer weiteren Ausführungsform der Erfindung ist in mindestens 90 % des gesamten Durchmesserbereichs der Querscheibe zumindest abschnittsweise über den jeweiligen Durchmesser hinweg mindestens eine Öffnung oder mindestens ein Teilabschnitt einer Öffnung ausgebildet. Mit anderen Worten ist auf mindestens 90 % aller Durchmesser der Querscheibe zumindest abschnittsweise über den jeweiligen Durchmesser hinweg mindestens eine Öffnung oder mindestens ein Teilabschnitt einer Öffnung ausgebildet.

In einer weiteren Ausführungsform der Erfindung ist über den gesamten Durchmesserbereich der Querscheibe zumindest abschnittsweise über den jeweiligen Durchmesser hinweg mindestens eine Öffnung oder mindestens ein Teilabschnitt einer Öffnung ausgebildet. Mit anderen Worten ist auf allen Durchmessern der Querscheibe zumindest abschnittsweise über den jeweiligen Durchmesser hinweg mindestens eine Öffnung oder mindestens ein Teilabschnitt einer Öffnung ausgebildet.

Eine derartige Ausbildung von Öffnungen über einen großen Teil des Durchmesserbereichs der Querscheibe hinweg ermöglicht ein gutes Abströmen der Flüssigkeit bzw. des Zentrats im Bereich der Schneckennaben. Zugleich weist eine derartige Querscheibe eine ausreichende Steifigkeit auf, so dass die Querscheibe weiterhin eine gute Stabilisierung der Schneckennabe bewirkt.

In einer Ausführungsform der Erfindung kann insbesondere ein Durchmesserbereich der Querscheibe, der eine zentrale mittige Öffnung der Querscheibe begrenzt ohne Öffnung(en) ausgebildet sein. Ein derartiger öffnungsfreier Abschnitt kann der zusätzlichen Stabilität der Querscheibe nutzen.

In einer besonders bevorzugten Ausführungsform der Erfindung sind an allen gedachten Kreislinien der Querscheibe zumindest abschnittsweise eine Öffnung oder ein Abschnitt einer Öffnung ausgebildet. Mit anderen Worten ist besonders bevorzugt über den gesamten Durchmesserbereich der Querscheibe hinweg bezüglich jedes Durchmessers mindestens eine Öffnung oder mindestens ein Teilabschnitt einer Öffnung ausgebildet.

Es ist möglich, die Querscheibe derart zu konstruieren, dass über den gesamten Durchmesserbereich der Querscheibe hinweg ein Abfließen der Flüssigkeit bzw. des Zentrats ermöglicht wird.

Vorzugsweise sind die Öffnungen der Querscheibe derart ausgebildet, dass diese Öffnungen unterschiedliche Geometrien und/oder Öffnungsgrößen und/oder Anordnungsmuster aufweisen.

Als Geometrie einer Öffnung ist die Form der Öffnung zu verstehen. Es ist möglich, dass die Querscheibe mehrere Öffnungen aufweist, die unterschiedliche Geometrien aufweisen.

Die Öffnungsgröße einer Öffnung betrifft mit anderen Worten die Öffnungsfläche. Durch die Öffnungsgröße hindurch kann die Flüssigkeit durch- und/oder abströmen. Es ist möglich, dass die Öffnungen hinsichtlich der Öffnungsgrößen unterschiedliche Ausmaße aufweisen.

Als Anordnungsmuster ist die Anordnung mehrerer Öffnungen zu verstehen, wobei mindestens zwei Öffnungen eine Öffnungsgruppe bilden, wobei mehrere Öffnungsgruppen über die Querscheibe verteilt angeordnet sein können. Des Weiteren ist es möglich, dass die Querscheibe eine Gruppe von Öffnungen aufweist, die mehrere gleichmäßig über die Querscheibe hinweg verteilte Öffnungen bilden. Vorzugsweise wird eine Gruppe von Öffnungen aus mehreren gleichartig ausgebildeten Öffnungen gebildet. Als gleichartige Öffnungen sind Öffnungen zu verstehen, die die gleiche Geometrie sowie die gleiche Querschnittsfläche aufweisen.

In einer Ausführungsform der Erfindung weist die Querscheibe mehrere Öffnungen auf, die nockenförmig oder eiförmig oder ellipsenförmig ausgebildet sind. Vorzugsweise sind derartige Öffnungen paarweise angeordnet. Ein Paar derartiger Öffnungen bildet somit eine Öffnungsgruppe. Mehrere derartiger Öffnungsgruppen können wiederum gleichmäßig über die Querscheibe hinweg angeordnet sein.

Als nockenförmige Öffnung ist eine derartige Öffnung zu verstehen, die im Wesentlichen die Form, insbesondere die Querschnittsform, eines Nockens einer Nockenwelle aufweist. Insbesondere weist eine derartige Öffnung die Form eines steilen Nockens auf. Eine derartige Öffnung wird mit anderen Worten aus zwei Kreissegmenten gebildet, deren Radiusmittelpunkte auf einer gemeinsamen Spiegelachse der Öffnung liegen. Die Kreissegmente sind wiederum abschnittsweise durch Geraden miteinander verbunden.

Des Weiteren ist es möglich, dass die Öffnungen eiförmig oder ellipsenförmig ausgebildet sind. In einer besonders bevorzugten Ausführungsform der Erfindung sind jeweils zwei derartiger Öffnungen derart zueinander angeordnet, dass diese eine Öffnungsgruppe bilden.

In einer besonders bevorzugten Ausführungsform der Erfindung sind jeweils sechs Öffnungen nockenförmig oder eiförmig oder ellipsenförmig ausgebildet, wobei jeweils zwei Öffnungen eine Öffnungsgruppe bilden. Die somit drei gebildeten Öffnungsgruppen sind gleichmäßig in Umfangsrichtung auf der Querscheibe angeordnet.

Die Querscheibe kann des Weiteren ausgehend vom Querscheibenumfang mehrere Öffnungen aufweisen, die als Ausnehmungen des Querscheibenumfangs ausgebildet sind.

Diese Ausnehmungen sind vorzugsweise U-förmig ausgebildet.

Vorzugsweise sind derartige Ausnehmungen, insbesondere U-förmige Ausnehmungen, wiederum paarweise angeordnet. In einer besonders bevorzugten Ausführungsform weist die Querscheibe sechs derartiger Ausnehmungen, insbesondere sechs derartiger U-förmiger Ausnehmungen, auf. Zwei der Ausnehmungen bilden eine Öffnungsgruppe. Die somit drei gebildeten Öffnungsgruppen sind gleichmäßig in Umfangsrichtung auf der Querscheibe angeordnet. In Umfangsrichtung wechseln sich vorzugsweise jeweils eine Öffnungsgruppe, gebildet aus U-förmigen Ausnehmungen mit einer Öffnungsgruppe, gebildet aus nockenförmigen Öffnungen ab.

Vorzugsweise weisen die U-förmigen Ausnehmungen in Richtung des Mittelpunkts der Querscheibe eine derartige Länge auf, dass in radialer Erstreckung ausgehend vom Mittelpunkt zum Querscheibenumfang die U-förmigen Ausnehmungen zumindest abschnittsweise auf übereinstimmenden Kreislinien zu den Öffnungen liegen, die nockenförmig ausgebildet sind.

Des Weiteren ist es möglich, dass die Querscheibe mehrere Öffnungen aufweist, die kreisrund ausgebildet sind.

Vorzugsweise sind die kreisrund ausgebildeten Öffnungen paarweise angeordnet. Mit anderen Worten bilden zwei kreisrunde Öffnungen eine Öffnungsgruppe.

Wiederum vorzugsweise sind sechs kreisrund ausgebildete Öffnungen ausgebildet. Sechs derartige Öffnungen können drei Öffnungsgruppen mit kreisrunder Form bilden. Die Öffnungsgruppen sind wiederum gleichmäßig in Umfangsrichtung auf der Querscheibe angeordnet.

Des Weiteren ist es möglich, dass kreisrund ausgebildete Öffnungen als Einzelöffnungen, d.h. nicht als Öffnungsgruppen gruppiert angeordnet sind. Außerdem ist es möglich, dass die Querscheibe mehrere unterschiedliche Ausführungsformen von kreisrund ausgebildeten Öffnungen aufweist. Beispielsweise kann eine erste Art von kreisrund ausgebildeten Öffnungen als Öffnungsgruppen angeordnet sein. Eine zweite Art von kreisrund ausgebildeten Öffnungen kann jeweils als Einzelöffnung angeordnet sein.

In einer weiteren bevorzugten Ausführungsform der Erfindung sind jeweils eine Öffnungsgruppe aus kreisrunden Öffnungen sowie eine Öffnungsgruppe, gebildet aus U-förmigen Ausnehmungen, in einem gleichen Kreissegment ausgebildet. Die Öffnungsgruppe mit kreisrunden Öffnungen ist dabei innenliegend ausgebildet, d. h. in Richtung des Mittelpunkts innenliegend ausgebildet.

In einer bevorzugten Ausführungsform der Erfindung ist die Querscheibe aus sechs Kreissektoren gebildet, wobei jeweils drei Kreissektoren die Öffnungsgruppen mit nockenförmigen Öffnungen aufweisen und jeweils drei Kreissektoren jeweils eine Öffnungsgruppe, gebildet aus U-förmigen Ausnehmungen und eine Öffnungsgruppe, gebildet aus kreisrunden Öffnungen aufweisen. Die derart ausgebildeten Kreissektoren sind jeweils abwechselnd ausgebildet.

Am Querscheibenumfang können, vorzugsweise im Wesentlichen halbkreisförmige, Ausnehmungen ausgebildet, die gleichmäßig verteilt angeordnet sind. Die, insbesondere halbkreisförmigen, Ausnehmungen können insbesondere zur Aufnahme von Längsstäben, die beispielsweise abschnittsweise die Schneckennabenkonstruktion bilden oder Teil eines sog. Mittelsegments sind, dienen.

Des Weiteren ist es möglich, dass die am Querscheibenumfang ausgebildeten Ausnehmungen eine derartige Form aufweisen, dass in die Ausnehmungen Stegelemente der Wandungsstruktur der Schneckennabe eingreifen bzw. eingreifen können. Des Weiteren ist es möglich, dass die am Querscheibenumfang ausgebildeten Ausnehmungen eine derartige Form aufweisen, dass Rohrwandungsabschnitte der Schneckennabe in die Ausnehmungen eingreifen können.

Im Mittelpunkt der Querscheibe kann außerdem eine Öffnung ausgebildet sein. Die Mittelpunkts-Öffnung kann eine Kreisform mit zusätzlich weiteren kreissegmentartigen Ausnehmungen, insbesondere drei kreissegmentartigen Ausnehmungen, aufweisen. Als kreissegmentartige Ausnehmung ist eine derartige Ausnehmung zu verstehen, die aus einem Kreissegment gebildet ist, wobei das Kreissegment die Teilfläche einer Kreisfläche ist, die von einem Kreisbogen und einer Kreissehne begrenzt wird.

Vorzugsweise sind die kreissegmentartigen Ausnehmungen, insbesondere die drei kreissegmentartigen Ausnehmungen, gleichmäßig in Umfangsrichtung um die Kreisform der derart gebildeten Mittelpunkts-Öffnung ausgebildet.

In einer weiteren Ausführungsform der Erfindung ist es möglich, dass die kreissegmentartigen Ausnehmungen, insbesondere die drei kreissegmentartigen Ausnehmungen derart in der Querscheibe angeordnet sind, dass sich in Umfangsrichtung jeweils eine Öffnungsgruppe, die aus zwei kreisrund ausgebildeten Öffnungen gebildet wird, und eine kreissegmentartige Ausnehmung der Mittelpunkts-Öffnung abwechseln.

Vorzugsweise sind drei Öffnungsgruppen, die aus jeweils zwei kreisrund ausgebildeten Öffnungen gebildet werden sowie drei kreissegmentartige Ausnehmungen ausgebildet. Vorzugsweise ist es vorgesehen, dass mindestens eine gedachte Kreislinie der Querscheibe sowohl die kreissegmentartigen Ausnehmungen als auch die Öffnungsgruppen, die aus jeweils zwei kreisrund ausgebildeten Öffnungen gebildet werden, schneidet.

In einer weiteren Ausführungsform der Erfindung können Öffnungen auch eine Rautenform und/oder eine Polygonform und/oder eine Spitzbogenform und/oder eine Dreieck- oder Viereckform mit zumindest teilweise gebogenen Seiten aufweisen.

Zwischen den einzelnen Öffnungen der Querscheibe ist das Material der Querscheibe ausgebildet. Dieses Material ist vorzugsweise aus Metall gebildet.

In einer möglichen Ausführungsform der Erfindung weisen die Öffnungen eine derartige Größe auf und sind derart zueinander angeordnet, dass das Material der Querscheibe stegartig ausgebildet ist. Die Stege können gerade und/oder bogenförmig ausgebildet sein. Bei Ausbildung von Stegen wird ein besonders vorteilhaftes Verhältnis von Öffnungsgrößen in Relation zur verbleibendem Material der Querscheibe geschaffen.

In einer weiteren Ausführungsform der Erfindung wird die offene Wandungsstruktur durch eine Vielzahl von Stegelementen gebildet, die eine Vielzahl von Öffnungen begrenzen, wobei die Stegelemente bezogen auf die Längsachse der Schneckennabe radial außen angeordnet sind und einen Umfang des zylindrischen Längsabschnitts bilden, wobei jeweils zwei Stegelemente ein Stegpaar bilden, das wenigstens eine Öffnung begrenzt, wobei sich beide Stegelemente des Stegpaars in Längsrichtung und quer zur Längsrichtung erstrecken, oder sich jeweils ein erstes Stegelement des Stegpaars in Längsrichtung und ein zweites Stegelement des Stegpaars quer zur Längsrichtung erstreckt.

Eine offene Wandungsstruktur, die durch eine Vielzahl von Stegelementen gebildet ist, hat den Vorteil, dass eine derart offene Wandungsstruktur eine besonders gute Stabilität aufweist. Die Biege- bzw. Torsionsfestigkeit einer derart hergestellten Zentrifugenschnecke ist besonders groß.

In einer weiteren Ausführungsform der Erfindung wird die offene Wandungsstruktur zumindest abschnittsweise durch ein Rohr gebildet, in dem eine Vielzahl von Öffnungen für den Durchtritt eines Mediums ausgebildet sind, wobei die Öffnungen jeweils eine Längserstreckung aufweisen, die größer als eine Breite der jeweiligen Öffnung ist.

Eine derartige Ausführungsform der Erfindung weist den Vorteil auf, dass die offene Wandungsstruktur im Vergleich zu der geschlossenen Wandungsstruktur keine großen konstruktiven Unterschiede aufweist. Eine derartige Form einer offenen Wandungsstruktur kann einfach hergestellt werden, da in eine vorher vollständig geschlossene Wandungsstruktur derartige Öffnungen eingebracht werden können, dass eine abschnittsweise offene Wandungsstruktur gebildet wird.

Es ist möglich, dass der feststoffaustragsseitige Abschnitt eine Konusform aufweist oder eine Doppelkegelstumpf-Form aufweist oder als Zylinderabschnitt ausgebildet ist oder als zylindrischer Rohrabschnitt ausgebildet ist. In Abhängigkeit des zu bearbeitenden Materials kann der feststoffaustragsseitige Abschnitt somit unterschiedliche Formen aufweisen. Bei einer Ausbildung des feststoffaustragsseitigen Abschnittes in einer Konusform wird eine derartige Form bzw. Geometrie gewählt, die besonders weit verbreitet ist. Diesbezüglich ist ein besonders einfaches standardisiertes Herstellen des feststoffaustragsseitigen Abschnittes möglich.

Es ist möglich, dass der feststoffaustragsseitige Abschnitt als Zylinderabschnitt und/oder zylindrischer Rohrabschnitt ausgebildet ist. Als derartiger Zylinderabschnitt und/oder zylindrischer Rohrabschnitt ist insbesondere ein derartiger Abschnitt zu verstehen, der ein Rohr aufweist, wobei das Rohr beispielsweise mittels eines Verbindungsflansches an dem zylindrischen Längsabschnitt befestigt ist. Als ein Rohr wird im Folgenden ein derartiger Zylinderabschnitt bezeichnet, der zumindest abschnittsweise hohl ausgebildet ist.

Mithilfe einer derartigen Ausführung eines feststoffaustragsseitigen Abschnittes der Schneckennabe kann eine derartige Schneckennabe und somit eine derartige Zentrifugenschnecke zur Verfügung gestellt werden, die besonders vorteilhaft zur Reduzierung von Engstellen in Richtung des Feststoffaustrages beiträgt. Derartige Engstellen sind bei einer Vollmantelschneckenzentrifuge bekannt. Diese sind im Bereich des Übergangs von einem zylindrischen Längsabschnitt zu einem Austragsabschnitt bekannt.

Die Trommel einer Vollmantelschneckenzentrifuge weist in diesem Abschnitt meist eine Konusform auf. Durch Ausbilden eines Zylinderabschnitts und/oder zylindrischen Rohrabschnittes wird im Bereich des Feststoffaustrages bzw. im Bereich des letzten Verweilweges des zu transportierenden Feststoffes innerhalb der Trommel ein vergrößertes Volumen zur Verfügung gestellt. Es folgt somit eine Reduzierung von bekannten Engstellen. Aufgrund dessen können hohe Feststofffrachten während der Bearbeitung eines zu trennenden Materiales bzw. Mediums in einer bestimmten zeitlichen Vorgabe transportiert werden.

Ein weiterer Vorteil bei der Ausbildung des feststoffaustragsseitigen Abschnittes als Zylinderabschnitt und/oder zylindrischer Rohrabschnitt besteht darin, dass der Feststoff in einer entspannten Form vorliegt. Dies trifft auch auf einen derartigen Feststoff zu, der während der Bearbeitung möglicherweise bereits komprimiert wurde. Ein derartig entspannter Feststoff bildet am Feststoffaustrag seltener Klumpen und liegt in einer rieselfähigen Form vor. Aufgrund der verringerten Kräfte, die auf den feststoffaustragsseitigen Abschnitt wirken, ist eine derartige Ausführungsform besonders verschleißarm.

Des Weiteren haften am zylindrischen Längsabschnitt der Schneckennabe keine sedimentierten Partikel, die aus dem zu klärenden Gemisch in Richtung Trommelinnenseite absinken. Die sedimentierten Partikel strömen vielmehr in den Außenbereich der Trommel ab.

Mithilfe der erfindungsgemäßen Schneckennabe kann zum einen eine große Teichtiefe im Zusammenhang mit einer Vollmantelschneckenzentrifuge konstruiert werden, wobei gleichzeitig Verbesserungen im Bereich des Feststoffaustrages erzielt werden.

Es ist möglich, dass der Zylinderabschnitt und/oder zylindrische Rohrabschnitt derart gestuft ausgebildet ist, dass der Zylinderabschnitt und/oder der zylindrische Rohrabschnitt in Längsrichtung der Schneckennabe mindestens zwei Abschnitte mit unterschiedlichen Durchmessern aufweist.

Mithilfe einer derartigen Stufenform kann eine nochmals verbesserte Reduzierung hinsichtlich der nichtgewünschten Ausbildung von Engstellen erzielt werden. Gleichzeitig kann auch der zu transportierende und auszutragende Feststoff noch weiter entspannt werden.

Die mindestens zwei Abschnitte des Zylinderabschnitts und/oder des zylindrischen Rohrabschnittes sind vorzugsweise derart angeordnet, dass der Abschnitt mit geringerem bzw. geringstem Durchmesser weiter von dem zylindrischen Längsabschnitt beabstandet ausgebildet ist, als der Abschnitt des Zylinderabschnitts und/oder des zylindrischen Rohrabschnittes mit größerem bzw. größtem Durchmesser. Die stufenförmige Ausbildung des Zylinderabschnitts und/oder des zylindrischen Rohrabschnittes verläuft vorzugsweise derart, dass in Richtung der zum feststoffaustragsseitigen Abschnitt zugehörige Stirnseite der Schneckennabe die Durchmesser der Abschnitte stufenweise reduziert werden.

In einer weiteren Ausführungsform der Erfindung ist es möglich, dass der feststoffaustragsseitige Abschnitt eine Doppelkegelstumpf-Form aufweist. Die Doppelkegelstumpf-Form ist vorzugsweise derart ausgebildet, dass die gedachten Grundflächen von zwei Kegelstümpfen aneinander liegen.

Die Doppelkegelstumpf-Form ist vorzugsweise derart ausgebildet, dass der größte Durchmesser der Doppelkegelstumpf-Form weder an einem Verbindungsabschnitt zum zylindrischen Längsabschnitt noch an einer dem feststoffaustragsseitigen Abschnitt zugeordneten Stirnseite der Schneckennabe ausgebildet ist.

Eine erste Deckfläche eines ersten Kegelstumpfes der Doppelkegelstumpf-Form ist in einem Verbindungsabschnitt und/oder einem Übergangsbereich zum zylindrischen Längsabschnitt der Schneckennabe angeordnet.

Eine zweite Deckfläche eines zweiten Kegelstumpfes der Doppelkegelstumpf-Form ist an der dem feststoffaustragsseitigen Abschnitt zugeordneten Stirnfläche oder in Richtung dieser Stirnfläche weisend ausgebildet.

Es ist möglich, dass die die Doppelkegelstumpf-Form bildenden Kegelstümpfe die gleiche Höhe aufweisen. Bei einer derartigen Ausführungsform der Erfindung ist die Doppelkegelstumpf-Form achssymmetrisch ausgebildet. Die Symmetrieachse wird im Bereich der aufeinanderliegenden Grundflächen der beiden Kegelstümpfe gebildet.

In einer weiteren Ausführungsform der Erfindung weisen die die Doppelkegelstumpf-Form bildenden Kegelstümpfe unterschiedliche Höhen auf. Vorzugsweise weist der Kegelstumpf, der am zylindrischen Längsabschnitt angrenzend ausgebildet ist, eine geringere Höhe auf als der zweite Kegelstumpf, der in Richtung der Stirnfläche der Schneckennabe weist.

Mithilfe der Ausbildung des feststoffaustragsseitigen Abschnittes in Form eines Doppelkegelstumpfes können Feinstoffe von zu bearbeitenden und phasenmäßig bereits getrennten Materialien nochmals besser getrennt werden.

In einer weiteren Ausführungsform der Erfindung kann die offene Wandungsstruktur in einem Einlaufbereich der Zentrifugenschnecke ausgebildet sein, wobei eine Einlaufrohröffnung eines Einlaufrohrs in den Einlaufbereich mündet, wobei zur Einlaufrohröffnung gegenüberliegend ein Prallelement, insbesondere eine Prallscheibe, mit einem Beschleunigungselement ausgebildet ist, wobei das Beschleunigungselement derart ausgebildet ist, dass ein auf das Beschleunigungselement auftreffendes Medium in Richtung von Öffnungen der offenen Wandungsstruktur beschleunigbar ist.

Da bei dieser Ausführungsform der Erfindung der Einlaufbereich nicht wie im klassischen Sinne als Einlaufkammer mit entsprechenden massiven und größtenteils geschlossenen Wänden ausgebildet ist, sondern beispielsweise selbst aus einzelnen Segmenten, insbesondere Längsstäben, einer Schneckennabe gebildet wird, können die Öffnungen der offenen Wandungsstruktur selbst als Öffnungen der Einlaufkammer dienen.

Es ist möglich, dass das Einlaufrohr ausgehend vom feststoffaustragsseitigen Abschnitt der Schneckennabe in Richtung des Einlaufbereichs verläuft.

Das Beschleunigungselement weist vorzugsweise schräg zur Drehachse der Zentrifugenschnecke gestellte Prallflächen auf. Aufgrund des ausgebildeten Beschleunigungselements kann das auf das Prallelement bzw. das Beschleunigungselement auftreffende Medium relativ turbulenzarm schonend vorbeschleunigt werden.

Die Beschleunigung erfolgt in Richtung der Öffnungen der offenen Wandungsstruktur. Erst dann tritt das Medium bei einer rotierenden Schneckennabe bzw. bei einer rotierenden Zentrifugenschnecke durch die Öffnungen in den Trommelinnenraum bzw. in den Trennraum.

Das Beschleunigungselement ist im Wesentlichen als ein Vorsprung ausgebildet, der in Richtung der Einlaufrohröffnung weist. Es ist möglich, dass der Vorsprung auf einer Scheibe oder Platte angeordnet ist. Die Scheibe oder Platte kann plan oder gewölbt ausgebildet sein.

Der Vorsprung kann zusammen mit der Scheibe oder der Platte ein eigenständiges Bauteil bilden, das separat von dem Prallelement, insbesondere der Prallscheibe, hergestellt werden kann. Dies erleichtert beispielsweise eine nachträgliche Ausstattung eines Prallelements mit dem Beschleunigungselement.

In einer weiteren Ausführungsform der Erfindung ist es möglich, dass der Vorsprung direkt auf dem Prallelement, insbesondere der Prallscheiben, befestigt ist. Dies ermöglicht eine Materialeinsparung.

In einer Ausführungsform der Erfindung weist das Beschleunigungselement Streben auf, die insbesondere kreuzförmig zueinander angeordnet sind. Es ist auch denkbar, dass mehrere Streben in einer Draufsicht auf das Beschleunigungselement eine Sternform bilden. In einer derartigen Ausführungsform der Erfindung wird der Vorsprung durch eine Anordnung von Streben gebildet.

In einer Ausführungsform der Erfindung ist es möglich, dass die Höhe der Streben in Richtung eines Kreuzungspunktes der Streben zunimmt. Als Höhe der Streben wird der relative Abstand zu dem Prallelement, insbesondere zu der Prallscheibe, oder - sofern ausgebildet - der relative Abstand zu der separaten Scheibe oder Platte, verstanden.

Vorzugsweise ist das Beschleunigungselement derart auf dem Prallelement angeordnet, dass sich ein Kreuzungspunkt und/oder eine höchste Stelle des Beschleunigungselements fluchtend zum Mittelpunkt des Prallelements, insbesondere der Prallscheibe, ausgebildet ist. Mit anderen Worten ist der Kreuzungspunkt und/oder der höchste Punkt des Beschleunigungselements auf der Längsachse der Zentrifugenschnecke angeordnet.

In einer weiteren oder alternativen Ausführungsform der Erfindung kann das Beschleunigungselement als ein vom Prallelement abstehender in Richtung der Einlaufrohröffnung weisender Vorsprung ausgebildet sein. Dieser Vorsprung weist mehrere radiale Flanken auf. Als radiale Flanken sind derartige Flanken zu verstehen, die ausgehend von einem mittig angeordneten zentralen Punkt in Richtung des Prallelements verlaufen. Vorzugsweise sind die radialen Flanken in Umfangsrichtung des Vorsprungs gleichmäßig bzw. gleichmäßig beabstandet zueinander angeordnet.

Des Weiteren ist es möglich, dass zwischen den Flanken Kanäle ausgebildet sind, wobei die Kanäle einen drallförmigen Verlauf aufweisen können. Sofern ein Medium auf ein derartiges Beschleunigungselement trifft, wird das Medium entlang der Kanäle in Richtung des Prallelements sowie in Richtung der Freiräume abgelenkt und beschleunigt. Die Kanäle und/oder Flanken sind mit anderen Worten gleichmäßig über den Vorsprung verteilt.

Es ist möglich, dass das Beschleunigungselement als ein vom Prallelement abstehender in Richtung der Einlaufrohröffnung weisender Vorsprung ausgebildet ist, der mehrere, beispielsweise vier, schräg zur Längsachse des Einlaufbereichs angeordnete Prallflächen aufweist. Bei der Längsachse des Einlaufbereichs handelt es sich insbesondere um die Drehachse der Zentrifugenschnecke.

Die Prallflächen können beispielsweise derart zueinander angeordnet sein, dass der Vorsprung eine pyramidenartige Form aufweist. Die Pyramidenspitze kann insbesondere abgeflacht ausgebildet sein.

Die Schneckenwendel der Zentrifugenschnecke ist vorzugsweise im gesamten zylindrischen Längsabschnitt gleich ausgebildet. Das kann sowohl die Dicke der Schneckenwendel als auch den Außendurchmesser sowie die Steigung der Wendel betreffen.

Des Weiteren ist es möglich, dass die Schneckenwendel im Bereich des feststoffaustragsseitigen Abschnittes konisch ausgebildet ist.

Die Schneckenwendel kann im zylindrischen Längsabschnitt im Bereich der Abschnitte mit geschlossener Wandungsstruktur vollständig mit der Außenoberfläche dieser Abschnitte verbunden sein.

Im Bereich der offenen Wandungsstruktur ist die Schneckenwendel nur abschnittsweise mit der offenen Wandungsstruktur verbunden. Dies betrifft insbesondere die Teile der Wandung, die zwischen einzelnen Öffnungen der offenen Wandungsstruktur ausgebildet sind.

Die Schneckenwendel ist vorzugsweise an der Schneckennabe umlaufend angeordnet. Vorzugsweise ist die Schneckenwendel über nahezu die gesamte oder die gesamte Längserstreckung der Schneckennabe ausgebildet.

Mit anderen Worten ist die Schneckenwendel vorzugsweise sowohl am zylindrischen Längsabschnitt der Schneckennabe als auch am feststoffaustragsseitigen Abschnitt der Schneckennabe angeordnet.

Ein weiterer nebengeordneter Aspekt der Erfindung betrifft eine Vollmantelschneckenzentrifuge die eine in einer Trommel befindliche Zentrifugenschnecke umfasst, wobei die Zentrifugenschnecke erfindungsgemäß ausgebildet ist.

Hinsichtlich der Vollmantelschneckenzentrifuge wird auf die im Zusammenhang mit der Zentrifugenschnecke erläuterten Vorteile verwiesen.

Darüber hinaus kann die Vollmantelschneckenzentrifuge alternativ oder zusätzlich einzelne oder eine Kombination mehrerer zuvor in Bezug auf die Zentrifugenschnecke genannte Merkmale aufweisen.

Die Erfindung wird nachstehend mit weiteren Einzelheiten unter Bezug auf die beigefügten Zeichnungen näher erläutert.

Die dargestellten Ausführungsformen stellen Beispiele dar, wie die erfindungsgemäße Zentrifugenschnecke ausgebildet sein kann.

In diesen zeigen:
- Fig. 1: einen Längsschnitt durch eine Zentrifugenschnecke nach einem ersten nicht erfindungsgemäßen Ausführungsbeispiel; und
- Fig. 2: einen Längsschnitt durch eine Zentrifugenschnecke nach einem weiteren erfindungsgemäßen Ausführungsbeispiel.

Im Folgenden werden für gleiche und gleich wirkende Teile dieselben Bezugsziffern verwendet.

In Fig. 1 wird eine erfindungsgemäße Zentrifugenschnecke 10 mit einer Schneckennabe 15 dargestellt. Die Schneckennabe 15 weist in Längsrichtung R einen zylindrischen Längsabschnitt 11 und einen feststoffaustragsseitigen Abschnitt 12 auf.

Die Längsrichtung R verläuft im Wesentlichen parallel zur Längsachse L der Schneckennabe 15. Die Längsrichtung R ist im folgenden Fall als die Richtung des Transportes des Feststoffaustrages definiert. Der Feststofftransport erfolgt gemäß Darstellung der Fig. 1 und 2 von rechts nach links.

Die Zentrifugenschnecke 80 umfasst des Weiteren eine Schneckenwendel 20.

Der zylindrische Längsabschnitt 11 ist länger ausgebildet als der feststoffaustragsseitige Abschnitt 12. Der feststoffaustragsseitige Abschnitt 12 der Schneckennabe 15 ist als ein derartiger Funktionsabschnitt zu verstehen, der insbesondere zum Transport des vom zu bearbeitenden Material abgetrennten Feststoffes in Richtung R des Feststoffaustrages dient.

Im zylindrischen Längsabschnitt 11 ist lediglich abschnittsweise eine offene Wandungsstruktur 40 ausgebildet. Die offene Wandungsstruktur 40 wird durch mehrere Stäbe 41 gebildet.

Wie in der linken Schnittdarstellung der Fig. 1 gemäß Schnitt A-A gezeigt, sind die Stäbe 41 über den Umfang der Schneckennabe 10 hinweg in deren Längsrichtung R also parallel zur Längsachse L in gleichmäßigen Abständen verteilt angeordnet. Im vorliegenden Fall ist die offene Wandungsstruktur 40 aus acht Stäben 41 gebildet. Die Anzahl der Stäbe 41 kann variieren und kann unter anderem abhängig vom Durchmesser der Schneckennabe 15 andersartig gestaltet sein.

Die offene Wandungsstruktur 40 kann auch, wie dies in der vorangegangenen Beschreibung erläutert ist, durch Stegelemente, konkret Stegpaare, gebildet werden.

Alternativ ist es möglich, dass die offene Wandungsstruktur 40 durch ein Rohr gebildet ist, in dem eine Vielzahl von Öffnungen für den Durchtritt eines Mediums ausgebildet ist.

Der zylindrische Längsabschnitt 11 erstreckt sich von einer zweiten Stirnseite 32 der Schneckennabe 15 bis zum Beginn des feststoffaustragenden Abschnittes 12.

Der feststoffaustragende Abschnitt 12 ist im vorliegenden Fall durch eine Konusform 18 gebildet. Der feststoffaustragende Abschnitt 12 umfasst außerdem die erste Stirnseite 31 der Schneckennabe 15.

Des Weiteren sind Lagerabschnitte 35 und 35' zur Lagerung der dargestellten Zentrifugenschnecke 10 in einer Trommel (nicht dargestellt) einer Vollmantelschneckenzentrifuge (ebenfalls nicht dargestellt) ausgebildet.

Die offene Wandungsstruktur 40 erstreckt sich im zylindrischen Längsabschnitt 11 höchstens über eine Länge LW, wobei diese Länge LW höchstens 50 % der Gesamtlänge GL des zylindrischen Längsabschnittes 11 beträgt.

Im dargestellten Beispiel ist die offene Wandungsstruktur 40 zwischen einem ersten Abschnitt 51 einer geschlossenen Wandungsstruktur und einem zweiten Abschnitt 52 einer geschlossenen Wandungsstruktur ausgebildet. Eine derartige Ausführungsform ermöglicht zum einen eine besonders hohe Biege- und Torsionsfestigkeit. Zum anderen kann die Schneckennabe 15 im Bereich der offenen Wandungsstruktur 40 in das zu bearbeitende Material eintauchen.

Das Einbetten der offenen Wandungsstruktur 40 zwischen zwei Abschnitten 51 und 52 mit einer geschlossenen Wandungsstruktur vereinfacht die Befestigung der offenen Wandungsstruktur 40 im Bereich der Schneckennabe 15.

Die offene Wandungsstruktur 40 ist von beiden Enden bzw. beiden Stirnseiten 31 und 32 der Schneckennabe 15 beabstandet. Die offene Wandungsstruktur 40 bildet eine Art Mittelsegment 50 aus, da das Mittelsegment 50 sowohl zwischen zwei Abschnitten 51 und 52 des zylindrischen Längsabschnittes 11 ausgebildet ist als auch eine Senkrechte A umgibt. Mit anderen Worten ist die Senkrechte A im Bereich des Mittelsegments 50 ausgebildet. Bei der Senkrechten A handelt es sich um die Senkrechte A, die senkrecht zur Längsachse L ausgebildet ist und die Schneckennabe 15 bezüglich ihrer Länge in Längsrichtung R halbiert.

Die Stäbe 41 der offenen Wandungsstruktur 40 sind an zwei Querscheiben 61 und 62 befestigt. Die erste Querscheibe 61 ist eine vollständig geschlossene Querscheibe 61. Dies verhindert unter anderem, dass zu bearbeitendes Material in den Innenraum des feststoffaustragsseitigen Abschnittes 12 eindringen kann. Des Weiteren ist es möglich, dass auf der Querscheibe 61 eine Art Beschleunigungselement ausgebildet ist. Dies ist insbesondere vorteilhaft, sofern die offene Wandungsstruktur 40 zugleich den Einlaufbereich einer Schneckennabe 15 bildet.

Die zweite Querscheibe 62 weist eine Öffnung 63 auf. Durch diese Öffnung 63 kann beispielsweise ein Einlaufrohr geführt werden, so dass das zu bearbeitende Material durch die offene Wandungsstruktur 40 hindurch nach außen in das Trommelinnere strömen kann.

Im vorliegenden Fall würde ein Einlaufrohr (nicht dargestellt) ausgehend von der zweiten Stirnseite 32 in Richtung der Öffnung 63 der zweiten Querscheibe 62 verlaufen.

Alternativ ist es möglich, dass ein Einlaufrohr ausgehend von der ersten Stirnseite 31 in Richtung der offenen Wandungsstruktur 40 verläuft. In einem derartigen Fall müssten die Querscheiben 61 und 62 jeweils gegenteilig als in Fig. 1 dargestellt ausgebildet sein, d. h. an der Position der dargestellten ersten Querscheibe 61 müsste eine derartige Querscheibe ausgebildet sein, die eine Öffnung aufweist.

Gemäß der Schnittdarstellung der Fig. 1 wird klar, dass der Außendurchmesser DW der offenen Wandungsstruktur 40 einen derartigen Wert aufweist, der dem Außendurchmesser DI der benachbarten Abschnitte 51 und 52 der Schneckennabe 15 entspricht.

In Fig. 2 wird eine weitere Ausführungsform einer erfindungsgemäßen Zentrifugenschnecke 10 dargestellt. Der Unterschied zur in Fig. 1 dargestellten Ausführungsform betrifft die konkrete Ausführung der offenen Wandungsstruktur 40.

Die in Fig. 2 dargestellte Wandungsstruktur 40 besteht im Wesentlichen aus Stäben 41, die im dargestellten Beispiel an den Abschnitten 51 und 52 mit einer geschlossenen Wandungsstruktur befestigt sind. Alternativ ist eine Befestigung an den Querscheiben 61 und 62 denkbar und möglich.

Im Unterschied zu der in Fig. 1 dargestellten Ausführungsform weist die offene Wandungsstruktur 40 einen größeren Außendurchmesser DW auf als die benachbarten Abschnitte 51 und 52 der Schneckennabe 15. Der Außendurchmesser DI der benachbarten Abschnitte 51 und 52 der Schneckennabe ist mit anderen Worten geringer als der Außendurchmesser DW der offenen Wandungsstruktur 40.

Aufgrund des vergrößerten Außendurchmessers DW können die Stäbe 41 der offenen Wandungsstruktur 40 besser in das in der Trommel befindliche Material bzw. in den Teich eintauchen. Das Verhältnis des Außendurchmessers DW der offenen Wandungsstruktur 40 zum Außendurchmesser DS der Schneckenwendel 20 beträgt vorzugsweise 0,8 - 0,4.

Abschließend sei angemerkt, dass sämtliche Merkmale, die in den Anmeldungsunterlagen und insbesondere in den abhängigen Ansprüchen genannt sind, trotz des vorgenommen formalen Rückbezugs auf einen oder mehrere bestimmte Ansprüche, auch einzeln oder in beliebiger Kombination eigenständiger Schutz zukommen soll.

### Bezugszeichenliste

- 10: Zentrifugenschnecke
- 11: zylindrischer Längsabschnitt
- 12: feststoffaustragsseitiger Abschnitt
- 15: Schneckennabe
- 18: Konusform
- 20: Schneckenwendel
- 31: erste Stirnseite
- 32: zweite Stirnseite
- 35, 35': Lagerabschnitt
- 40: offene Wandungsstruktur
- 41: Längsstab
- 50: Mittelsegment
- 51: erster Abschnitt geschlossene Wandungsstruktur
- 52: zweiter Abschnitt geschlossene Wandungsstruktur
- 61: erste Querscheibe
- 62: zweite Querscheibe
- 63: Öffnung
- A: Senkrechte
- DS: Außendurchmesser Schneckenwendel
- DI: Außendurchmesser Abschnitte zylindrischer Längsabschnitt
- DW: Außendurchmesser offene Wandungsstruktur
- GL: Gesamtlänge zylindrischer Längsabschnitt
- L: Längsachse
- LW: Länge offene Wandungsstruktur
- R: Längsrichtung

## Patentansprüche

1. Zentrifugenschnecke (10) mit einer Schneckennabe (15) und einer mit der Schneckennabe (15) verbundenen Schneckenwendel (20), wobei die Schneckennabe (15) in Längsrichtung (R) mindestens einen zylindrischen Längsabschnitt (11) und einen feststoffaustragsseitigen Abschnitt (12) aufweist, wobei
im zylindrischen Längsabschnitt (11) lediglich abschnittsweise eine offene Wandungsstruktur (40) ausgebildet ist, wobei sich die offene Wandungsstruktur (40) im zylindrischen Längsabschnitt (11) höchstens über eine Länge (LW) von 50 % der Gesamtlänge (GL) des zylindrischen Längsabschnitts (11) erstreckt,
**dadurch gekennzeichnet, dass**
die offene Wandungsstruktur (40) vom feststoffaustragsseitigen Abschnitt (12) beabstandet ausgebildet ist, wobei die offene Wandungsstruktur (40) zwischen einem ersten Abschnitt (51) einer geschlossenen Wandungsstruktur und einem zweiten Abschnitt (52) einer geschlossenen Wandungsstruktur ausgebildet ist, wobei
die offene Wandungsstruktur (40) einen größeren Außendurchmesser (DW) als benachbarte Abschnitte (51, 52) der Schneckennabe (15) aufweist, wobei zur Befestigung oder Verbindung der offenen Wandungsstruktur (40) an den benachbarten Abschnitten (51, 52) des zylindrischen Längsabschnitts (11) der vergrößerte Außendurchmesser (DW) auch an den jeweiligen angrenzenden Enden der benachbarten Abschnitte (51, 52) des zylindrischen Längsabschnitts (11) ausgebildet ist, wobei die Längserstreckung der jeweiligen einzelnen Befestigungs- oder Verbindungsbereiche maximal 20 % der Gesamtlängserstreckung des Bereichs mit größerem Außendurchmesser (DW) beträgt, wobei als eine offene Wandungsstruktur (40) eine derartige Wandungsstruktur der Schneckennabe (15) zu verstehen ist, die in radialer Richtung einen hohen Anteil an Öffnungen aufweist, wobei der Anteil an Öffnungen in radialer Richtung der Schneckennabe mindestens 65 % an der gesamten Wandungsstruktur in radialer Richtung beträgt.

2. Zentrifugenschnecke (10) nach Anspruch 1,
**dadurch gekennzeichnet, dass**
sich die offene Wandungsstruktur (40) im zylindrischen Längsabschnitt (11) höchstens über eine Länge (LW) von 45 % der Gesamtlänge (GL) des zylindrischen Längsabschnitts (11), insbesondere höchstens über eine Länge (LW) von 35 % der Gesamtlänge (GL) des zylindrischen Längsabschnitts (11), besonders bevorzugt höchstens über eine Länge (LW) von 25 % der Gesamtlänge (GL) des zylindrischen Längsabschnitts (11), erstreckt.

3. Zentrifugenschnecke (10) nach Anspruch 1 oder 2,
**dadurch gekennzeichnet, dass**
die offene Wandungsstruktur (40) von beiden Enden, insbesondere von beiden Stirnseiten (31, 32), der Schneckennabe (15) beabstandet, insbesondere als ein Mittelsegment (50) ausgebildet, ist.

4. Zentrifugenschnecke (10) nach einem der vorangegangenen Ansprüche,
**dadurch gekennzeichnet, dass**
ein Verhältnis eines/des Außendurchmessers (DW) der offenen Wandungsstruktur (40) zum Außendurchmesser (DS) der Schneckenwendel (20) 0,8 - 0,4, insbesondere 0,7 - 0,4, besonderes bevorzugt 0,4, beträgt.

5. Zentrifugenschnecke (10) nach einem der vorangegangenen Ansprüche,
**dadurch gekennzeichnet, dass**
die offene Wandungsstruktur (40) mit mehreren in Längsrichtung (R) verlaufenden Stäben (41) gebildet ist.

6. Zentrifugenschnecke () nach einem der Ansprüche 1 bis 4,
**dadurch gekennzeichnet, dass**
die offene Wandungsstruktur (40) durch eine Vielzahl von Stegelementen gebildet ist, die eine Vielzahl von Öffnungen begrenzen, wobei die Stegelemente bezogen auf die Längsachse (L) der Schneckennabe (15) radial außen angeordnet sind und einen Umfang des zylindrischen Längsabschnitts (11) bilden, wobei jeweils zwei Stegelemente ein Stegpaar bilden, das wenigstens eine Öffnung begrenzt, wobei sich beide Stegelemente des Stegpaars in Längsrichtung (R) und quer zur Längsrichtung (R) erstrecken, oder sich jeweils ein erstes Stegelement des Stegpaars in Längsrichtung (R) und ein zweites Stegelement des Stegpaars quer zur Längsrichtung (R) erstreckt.

7. Zentrifugenschnecke (10) nach einem der Ansprüche 1 bis 4,
**dadurch gekennzeichnet, dass**
die offene Wandungsstruktur (40) zumindest abschnittsweise durch ein Rohr gebildet ist, in dem eine Vielzahl von Öffnungen für den Durchtritt eines Mediums ausgebildet sind, wobei die Öffnungen jeweils eine Längserstreckung aufweisen, die größer als eine Breite der jeweiligen Öffnung ist.

8. Zentrifugenschnecke (10) nach einem der vorangegangenen Ansprüche,
**dadurch gekennzeichnet, dass**
der feststoffaustragsseitige Abschnitt (12) eine Konusform aufweist oder eine Doppelkegelstumpf-Form aufweist oder als Zylinderabschnitt ausgebildet ist oder als zylindrischer Rohrabschnitt ausgebildet ist.

9. Zentrifugenschnecke (10) nach einem der vorangegangenen Ansprüche,
**dadurch gekennzeichnet, dass**
die offene Wandungsstruktur (40) in einem Einlaufbereich der Zentrifugenschnecke (10) ausgebildet ist, wobei eine Einlaufrohröffnung eines Einlaufrohrs in den Einlaufbereich mündet, wobei zur Einlaufrohröffnung gegenüberliegend ein Prallelement, insbesondere eine Prallscheibe, mit einem Beschleunigungselement ausgebildet ist, wobei das Beschleunigungselement derart ausgebildet ist, dass ein auf das Beschleunigungselement auftreffendes Medium in Richtung von Öffnungen der offenen Wandungsstruktur(40) beschleunigbar ist.

10. Zentrifugenschnecke (10) nach Anspruch 9,
**dadurch gekennzeichnet, dass**
das Einlaufrohr ausgehend von feststoffaustragsseitigen Abschnitt (12) in Richtung des Einlaufbereichs verläuft.

11. Vollmantelschneckenzentrifuge, die eine in einer Trommel befindliche Zentrifugenschnecke (10) umfasst, wobei die Zentrifugenschnecke (10) nach einem der Ansprüche 1 bis 10 ausgebildet ist.

## Claims

1. A centrifugal screw (10) having a screw hub (15) and a screw spiral (20) connected to the screw hub (15), wherein the screw hub (15) in the longitudinal direction (R) has at least one cylindrical longitudinal portion (11) and a portion (12) at the solid-discharge end, wherein
an open wall structure (40) is configured merely in sections in the cylindrical longitudinal portion (11), wherein the open wall structure (40) extends in the cylindrical longitudinal portion (11) at most over a length (LW) of 50% of the total length (GL) of the cylindrical longitudinal portion (11),
**characterised in that**
the open wall structure (40) is configured so as to be spaced from the portion (12) at the solid-discharge end, wherein the open wall structure (40) is configured between a first portion (51) of a closed wall structure and a second portion (52) of a closed wall structure, wherein
the open wall structure (40) has a larger outer diameter (DW) than neighbouring portions (51, 52) of the screw hub (15), wherein to fasten or connect the open wall structure (40) to the neighbouring portions (51, 52) of the cylindrical longitudinal portion (11), the increased outer diameter (DW) is also configured at the respective adjacent ends of the neighbouring portions (51, 52) of the cylindrical longitudinal portion (11), wherein the longitudinal extension of the respective individual fastening or connecting regions is a maximum of 20% of the total longitudinal extension of the region having a larger outer diameter (DW), wherein
such a wall structure of the screw hub (15) which has a high proportion of openings in the radial direction is to be understood to be an open wall structure (40), wherein the proportion of openings in the radial direction of the screw hub is at least 65% of the total wall structure in the radial direction.

2. The centrifugal screw (10) according to Claim 1,
**characterised in that**
the open wall structure (40) in the cylindrical longitudinal portion (11) extends at most over a length (LW) of 45% of the total length (GL) of the cylindrical longitudinal portion (11), in particular at most over a length (LW) of 35% of the total length (GL) of the cylindrical longitudinal portion (11), particularly preferably at most over a length (LW) of 25% of the total length (GL) of the cylindrical longitudinal portion (11).

3. The centrifugal screw (10) according to Claim 1 or 2,
**characterised in that**
the open wall structure (40) is configured so as to be spaced from both ends, in particular from both front sides (31, 32) of the screw hub (15), in particular as a middle segment (50)

4. The centrifugal screw (10) according to any one of the preceding claims, **characterised in that** a ratio of a/the outer diameter (DW) of the open wall structure (40) to the outer diameter (DS) of the screw spiral (20) is 0.8 - 0.4, in particular 0.7 - 0.4, particularly preferably 0.4.

5. The centrifugal screw (10) according to any one of the preceding claims, **characterised in that** the open wall structure (40) is formed with multiple rods (41) running in the longitudinal direction (R).

6. The centrifugal screw () according to any one of Claims 1 to 4,
**characterised in that**
the open wall structure (40) is formed by a plurality of web elements which delimit a plurality of openings, wherein the web elements are arranged radially outside with respect to the longitudinal axis (L) of the screw hub (15), and form a circumference of the cylindrical longitudinal portion (11), wherein two web elements respectively form a web pair which delimits at least one opening, wherein both web elements of the web pair extend in the longitudinal direction (R) and transversely to the longitudinal direction (R), or a first web element of the web pair respectively extends in the longitudinal direction (R), and a second web element of the web pair extends transversely to the longitudinal direction (R).

7. The centrifugal screw (10) according to any one of Claims 1 to 4, **characterised in that**
the open wall structure (40) is formed at least in sections by a tube in which a plurality of openings is configured for the passage of a medium, wherein the openings each have a longitudinal extension which is larger than a width of the respective opening.

8. The centrifugal screw (10) according to any one of the preceding claims, **characterised in that**
the portion (12) at the solid-discharge end has a cone shape or a double truncated cone shape or is configured as a cylindrical portion or as a cylindrical tube portion.

9. The centrifugal screw (10) according to any one of the preceding claims, **characterised in that**
the open wall structure (40) is configured in an inflow region of the centrifugal screw (10), wherein an inflow tube opening of an inflow tube opens into the inflow region, wherein a baffle element, in particular a baffle disc, having an acceleration element is configured opposite the inflow tube opening, wherein the acceleration element is configured such that a medium impinging on the acceleration element can be accelerated in the direction of openings of the open wall structure (40).

10. The centrifugal screw (10) according to Claim 9,
**characterised in that**
the inflow tube runs starting from the portion (12) at the solid-discharge end in the direction of the inflow region.

11. A solid bowl screw centrifuge which comprises a centrifugal screw (10) located in a drum, wherein the centrifugal screw (10) is configured according to any one of Claims 1 to 10.

## Revendications

1. Vis sans fin (10) de centrifugeuse présentant un noyau (15) de vis sans fin et une hélice (20) reliée au noyau (15) de vis sans fin, le noyau (15) de vis sans fin présentant, dans le sens longitudinal (R), au moins une section longitudinale (11) cylindrique et une section (12) côté sortie de solide,
une structure (40) de paroi ouverte étant conçue, uniquement par sections, dans la section longitudinale (11) cylindrique, la structure (40) de paroi ouverte s'étendant, dans la section longitudinale (11) cylindrique, au plus sur une longueur (LW) représentant 50% de la longueur totale (GL) de la section longitudinale (11) cylindrique,
**caractérisée en ce que** la structure (40) de paroi ouverte est conçue à une certaine distance de la section (12) côté sortie de solide, la structure (40) de paroi ouverte étant conçue entre une première section (51) d'une structure de paroi fermée et une deuxième section (52) d'une structure de paroi fermée,
la structure (40) de paroi ouverte présentant un diamètre externe (DW) plus grand que celui de sections (51, 52) adjacentes du noyau (15) de vis sans fin, le diamètre externe (DW) agrandi étant également conçu au niveau des extrémités adjacentes respectives des sections (51, 52) adjacentes de la section longitudinale (11) cylindrique pour la fixation ou la liaison de la structure (40) de paroi ouverte aux sections (51, 52) adjacentes de la section longitudinale (11) cylindrique, l'étendue longitudinale des différentes zones de fixation ou de liaison respectives représentant au maximum 20% de l'étendue longitudinale totale de la zone présentant un diamètre externe (DW) plus grand,
une structure (40) de paroi ouverte signifiant une structure de paroi du noyau (15) de vis sans fin qui présente, dans la direction radiale, une proportion élevée d'ouvertures, la proportion d'ouvertures dans la direction radiale du noyau de vis sans fin représentant au moins 65% de la structure totale de paroi dans la direction radiale.

2. Vis sans fin (10) de centrifugeuse selon la revendication 1,
**caractérisée en ce que** la structure (40) de paroi ouverte s'étend, dans la section longitudinale (11) cylindrique, au plus sur une longueur (LW) représentant 45% de la longueur totale (GL) de la section longitudinale (11) cylindrique, en particulier au plus sur une longueur (LW) représentant 35% de la longueur totale (GL) de la section longitudinale (11) cylindrique, de manière particulièrement préférée au plus sur une longueur (LW) représentant 25% de la longueur totale (GL) de la section longitudinale (11) cylindrique.

3. Vis sans fin (10) de centrifugeuse selon la revendication 1 ou 2,
**caractérisée en ce que** la structure (40) de paroi ouverte est conçue à une certaine distance des deux extrémités, en particulier des deux faces frontales (31, 32) du noyau (15) de vis sans fin, en particulier sous la forme d'un segment central (50).

4. Vis sans fin (10) de centrifugeuse selon l'une des revendications précédentes, **caractérisée en ce qu'**un rapport d'un ou du diamètre externe (DW) de la structure (40) de paroi ouverte au diamètre externe (DS) de l'hélice (20) vaut 0,8 - 0,4, en particulier 0,7 - 0,4, de manière particulièrement préférée 0,4.

5. Vis sans fin (10) de centrifugeuse selon l'une des revendications précédentes, **caractérisée en ce que** la structure (40) de paroi ouverte est conçue avec plusieurs barres (41) s'étendant dans le sens longitudinal (R).

6. Vis sans fin () de centrifugeuse selon l'une des revendications 1 à 4,
**caractérisée en ce que** la structure (40) de paroi ouverte est formée par une multitude d'éléments de barrette, qui délimitent une multitude d'ouvertures, les éléments de barrette étant agencés radialement à l'extérieur par rapport à l'axe longitudinal (L) du noyau (15) de vis sans fin et formant un pourtour de la section longitudinale (11) cylindrique, deux éléments de barrette formant à chaque fois une paire de barrettes qui délimite au moins une ouverture, les deux éléments de barrette de la paire de barrettes s'étendant dans le sens longitudinal (R) et transversalement par rapport au sens longitudinal (R) ou à chaque fois un premier élément de barrette de la paire de barrettes s'étendant dans le sens longitudinal (R) et un deuxième élément de barrette de la paire de barrettes s'étendant transversalement par rapport au sens longitudinal (R).

7. Vis sans fin (10) de centrifugeuse selon l'une des revendications 1 à 4, **caractérisée en ce que** la structure (40) de paroi ouverte est formée au moins par sections par un tube dans lequel sont conçues une multitude d'ouvertures pour le passage d'un agent, les ouvertures présentant à chaque fois une étendue longitudinale qui est supérieure à une largeur de l'ouverture respective.

8. Vis sans fin (10) de centrifugeuse selon l'une des revendications précédentes, **caractérisée en ce que** la section (12) côté sortie de solide présente une forme de cône ou une forme de double cône tronqué ou est conçue sous forme de section cylindrique ou sous forme de section tubulaire cylindrique.

9. Vis sans fin (10) de centrifugeuse selon l'une des revendications précédentes, **caractérisée en ce que** la structure (40) de paroi ouverte est conçue dans une zone d'entrée de la vis sans fin (10) de centrifugeuse, une ouverture tubulaire d'entrée d'un tube d'entrée débouchant dans la zone d'entrée, un élément déflecteur, en particulier un disque déflecteur, étant conçu avec un élément d'accélération à l'opposé de l'ouverture tubulaire d'entrée, l'élément d'accélération étant conçu de telle sorte qu'un agent percutant l'élément d'accélération peut être accéléré en direction des ouvertures de la structure (40) de paroi ouverte.

10. Vis sans fin (10) de centrifugeuse selon la revendication 9,
**caractérisée en ce que** le tube d'entrée s'étend, partant de la section (12) côté sortie de solide, en direction de la zone d'entrée.

11. Centrifugeuse à vis sans fin complètement chemisée, qui comprend une vis sans fin (10) de centrifugeuse se trouvant dans un tambour, la vis sans fin (10) de centrifugeuse étant conçue selon l'une des revendications 1 à 10.
